# EUROPÄISCHE PATENTSCHRIFT

(11) **EP 2 130 654 B1**
(45) Veröffentlichungstag und Bekanntmachung des Hinweises auf die Patenterteilung: **01.08.2012**
(21) Anmeldenummer: 08157677.9
(22) Anmeldetag: 05.06.2008
(51) Int. Cl.: B26D 1/09, B26D 3/08, B26D 7/06

(54) **Einrichtung zum Beschneiden der Kopf- und/oder Fusskante von durch ein Schneidwerk hindurch geführten Druckerzeugnissen**
Device for cutting the header and footer of printed products fed through a cutter
Dispositif de coupe du bord supérieur et/ou inférieur de produits d'impression guidés à l'intérieur par une barre de coupe

(43) Veröffentlichungstag der Anmeldung: 09.12.2009
(73) Patentinhaber: Müller Martini Holding AG, 6052 Hergiswil (CH)
(72) Erfinder: Bürge, Marcel, 5013 Niedergösgen SO (CH)

(56) Entgegenhaltungen:
- EP-A- 0 698 451
- DE-A1- 10 357 815
- US-A- 3 074 304

## Beschreibung

Die Erfindung betrifft eine Einrichtung zum Beschneiden der Kopf- und/oder Fusskante von in Abständen hintereinander auf einer Flachseite liegend und mit der gebundenen Kante quer zur Förderrichtung verlaufend, vorzugsweise voraus, in Fördermitteln einer Fördervorrichtung gehalten durch ein im Fördertakt verbundenes Schneidwerk hindurch geführten Druckerzeugnissen, wobei dem Schneidwerk eine mit diesem taktverbundene, senkrechte Schnitte zur gebundenen Kante ausübende Schneidvorrichtung vorgelagert ist.

Einrichtungen der eingangs genannten Art werden eingesetzt für den dreiseitigen Randbeschnitt von klebegebundenen oder drahtgehefteten Druckerzeugnissen, wie Broschüren, Zeitschriften, Katalogen, Taschenbüchern oder ähnlichen Druckerzeugnissen. Der Randbeschnitt bildet die letzte der an den einzelnen Druckerzeugnissen auszuführenden Operationen, abgesehen von Einstecken von Beilagen, Adressieren, Stapeln oder ähnlichen Zusatzoperationen am fertigen Druckerzeugnis. Das Erscheinungsbild fertig bearbeiteter Druckerzeugnisse wird wesentlich durch die Schneidqualität geprägt. Bedingt durch Eigenschaften der Druckerzeugnisse sind verschiedene Ausführungsvarianten von Schneideinrichtungen bekannt, die auch als Dreischneider, Dreimesserautomaten oder Trimmer bezeichnet werden. Gemeinsam an allen bekannten Schneideinrichtungen ist, dass die Druckerzeugnisse einzeln oder in Stapeln in einem seriellen Förderstrom mit üblicherweise hoher Taktzahl durch die Schneideinrichtungen gefördert und durch diese bearbeitet, resp. beschnitten werden. Während dem Schneidvorgang können die Druckerzeugnisse wenigstens in unmittelbarer Nähe der Schnitte zwischen zwei im Wesentlichen parallelen Leisten eingespannt, resp. gepresst sein. Die Messer bewegen sich in einer Ebene und die Schneiden bilden wenigstens beim Schnittbeginn mit den flächigen Seiten der Druckerzeugnisse einen spitzen Winkel, womit der Einschneidvorgang begünstigt wird. Die Schneidbewegung der Messer ist vorwiegend senkrecht zu den flächigen Seiten der Druckerzeugnisse gerichtet. Es ist jedoch ebenfalls bekannt, dass eine Geschwindigkeitskomponente parallel zu den flächigen Seiten überlagert wird, womit sich ein ziehender Schnitt ergibt. Auf der den Messern gegenüberliegenden Seiten der Druckerzeugnisse sind zur Aufnahme der Schnittkräfte entweder Gegenmesser oder Schneidleisten angeordnet. Kopf- und Fussbeschnitt werden in der Regel gleichzeitig ausgeführt und der Frontschnitt zeitlich vor- oder nachversetzt zum Kopf- und Fussbeschnitt.

Eine Vorrichtung der genannten Art ist beispielsweise in der EP 0 698 451 B1 offenbart. Die Druckerzeugnisse werden durch an einem umlaufenden Zugmittel in regelmässigen Abständen befestigte Greifer und mit konstanter Geschwindigkeit durch die Schneidvorrichtung gefördert und während der Förderung mittels partiell mitlaufenden Schneideinheiten beschnitten. Bekannt sind ebenfalls Vorrichtungen, bei denen die Druckerzeugnisse zyklisch beschleunigt und verzögert werden und der Beschnitt im Stillstand durch ortsfeste Schneideinheiten erfolgt. Die Schneidkanten der Messer verlaufen nahezu parallel zu den Flachseiten der Druckerzeugnisse und die Messer bewegen sich senkrecht zu den Flachseiten. Beim Beschnitt können in den Druckerzeugnissen so grosse Beanspruchungen auftretenden, dass an den Rücken, in den an den Beschnitt angrenzenden Bereichen, die Umschläge beschädigt, resp. ausgerissen werden.

In der CH 565 632 wird deshalb vorgeschlagen, dass ein während des Kopf- und Fussschnittes zum Durchschneiden des Broschürenrückens bestimmter Teil der Schneidkante der Seitenmesser mit der Auflageebene der Broschüre einen Winkel zwischen 60° und 90° einschliesst. Mit der in Fig. 1 gezeigten Ausführungsform kann eine Beschädigung im Rückenbereich des Umschlags vermieden werden. Nachteilig an dieser Einrichtung ist, dass sich durch das gleichzeitige Einschneiden an den beiden äusseren Bereichen der Druckerzeugnisse unebene Schnittflächen ergeben können.

Bei der Ausführungsform nach Fig. 3 muss der Winkel α' nahezu 90° betragen, weil eine Komponente der Schnittkraft vom Rücken weg gerichtet ist, womit ein grosser Messerhub senkrecht zur Auflagefläche, resp. flachen Seite der Druckerzeugnisse erforderlich wird.

In der DE 103 25 378 A1 wird vorgeschlagen, dass das Beschnittmesser eine Beschnittmesserkante mit einem ersten Abschnitt und einem relativ zum ersten Abschnitt abgewinkelten zweiten Abschnitt aufweist. Diese Vorrichtung hat ebenfalls den Nachteil, dass ein grosser Messerhub senkrecht zu den Flachseiten der Druckerzeugnisse erforderlich ist.

In der EP 1 410 925 A2 wird vorgeschlagen, das Druckerzeugnis derart zu deformieren, dass der Buchrücken mit der Auflageflächeche einen spitzen Winkel bildet und eine Komponente der Schneidkräfte gegen den Rücken gerichtet wird. Nachteilig an diesem Verfahren ist, dass durch die starke Deformation des Druckerzeugnisses die Bindung überbeansprucht und/oder eine bleibende Deformation des Buchrückens am Druckerzeugnis zurückbleiben kann.

In der DE 103 57 815 A1, aus der die Merkmale des Oberbegriffs der Ansprüche 1 und 10 bekannt sind wird, vorgeschlagen, den Schnittbereich am Rücken des Druckerzeugnisses mittels eines Laserstrahls vorzuritzen. Dieses Verfahren hat den Nachteil, dass durch die Verbrennung der Oberfläche des Umschlags die Gesundheit gefährdender Rauch entstehen kann, der abgesaugt werden muss. Zudem ist die für die Durchführung des Verfahrens erforderliche Einrichtung mit der benötigten Leistung sehr aufwändig und schwierig regelbar. Zusätzlich sind Massnahmen zu treffen, die eine Gefährdung des Personals durch den Laser und eine Brandgefahr ausschliessen.

Mit der US3074304A ist eine ebenfalls für den Randbeschnitt von Druckerzeugnissen geeignete Einrichtung bekannt, bei der am Schneidmesser ein zusätzliches Schneidelement zum Vorschneiden des Rückens des Druckerzeugnisses angeordnet ist.

Es ist Aufgabe der Erfindung, die Beanspruchung im Rückenbereich der Druckerzeugnisse, infolge von Schnittkräften während dem Kopf- und Fussbeschnitt soweit zu reduzieren, dass keine Beschädigung der Umschläge auftreten kann. Gleichzeitig soll die Erfindung die Nachteile bekannter Vorrichtungen, nach dem Stand der Technik, vermeiden.

Erfindungsgemäss wird diese Aufgabe dadurch gelöst, dass die Schneidvorrichtung ein Schneidmesser mit einer senkrecht zur Erstreckung des Buchrückens verlaufenden Schneidkante aufweist und der Abstand der Schneidkante zum Buchrücken, resp. die Schnitttiefe des Schneidmessers im Buchrücken durch eine Schneidwerk und Fördervorrichtung verbindende Steuervorrichtung einstellbar ist.

Anschliessend wird die vorgeschlagene Einrichtung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: Eine schematische Seitenansicht einer Schneideinrichtung mit einer erfindungsgemässen Schneidvorrichtung,
- Fig. 2: eine Draufsicht auf die Schneideinrichtung nach der Fig. 1.

Die Fig. 1 und Fig. 2 zeigen eine Schneideinrichtung 1 zum Beschneiden der Frontkanten 25, sowie der Kopf- 19 und/oder Fusskanten 20 von im Bereich des Buchrückens 10 gebundenen oder gehefteten Druckerzeugnissen 7. Dabei werden die Druckerzeugnisse 7, auf einer Flachseite 2 liegend, mit quer zur Förderrichtung F, vorzugsweise voraus verlaufender gebundener Kante 3 von in regelmässigen Abständen hintereinander angeordneten Fördermitteln 4 einer Fördervorrichtung 5 gehalten und durch ein im Fördertakt verbundenes Schneidwerk 6 hindurch geführt.

Vorzugsweise werden die Fördermittel 4 durch an einem umlaufenden Zugmittel 14 in Abständen befestigte Greifer 15 gebildet, in denen das Druckerzeugnis 7 im Bereich der gebundenen Kante 3 gehalten ist. Mittels nicht dargestellten Mitteln werden die Druckerzeugnisse 7 nach ihren Buchrücken 10 ausgerichtet in die Fördermittel 4 der Fördervorrichtung 5 überführt. Das Schneidwerk 6 wird im Wesentlichen gebildet durch eine

Kopf-/ Fuss- Schneideinheit 21, eine Front- Schneideinheit 22 und eine Schneidvorrichtung 8. Bei dem in den Fig. gezeigten Beispiel eines Schneidwerks 6 ist die Kopf-/ Fuss- Schneideinheit 21 stromaufwärts zur Front- Schneideinheit 22 angeordnet.

Die Erfindung beschränkt sich jedoch nicht auf Schneideinrichtungen 1 mit dieser Schnittreihenfolge, sondern umfasst ebenfalls Schneideinrichtungen 1 mit umgekehrter Schnittreihenfolge.

Die Schneidmesserenden, der in den Fig. 1 und Fig. 2 dargestellten Schneideinheiten 21,22, bewegen sich auf kreisförmigen Bahnen, die dadurch entstehen, dass das Schneidwerk 6 als Kurbelschneider ausgebildet ist und die Schneidmesser jeweils durch Kurbeltriebe 9 angetrieben sind. Die Kurbeltriebe haben vorzugsweise identische Radien, diese können aber auch unterschiedlich sein. Alle Kurbeln 18 sind miteinander durch nicht dargestellte Getriebe antriebsverbunden und somit winkelsynchron antreibbar.

In einer bevorzugten Ausführungsform sind das Schneidwerk 6 und/oder die Fördervorrichtung 5 durch drehwinkelsteuerbare Elektromotoren 16 angetrieben, die mit einer Steuervorrichtung 13 verbunden sind.

Der Abstand der Schneidkante 11 zum Buchrücken 10, resp. die Schnitttiefe des Schneidmessers 12 im Buchrücken 10 ist damit durch die Schneidwerk 6 und Fördervorrichtung 5 verbindende Steuervorrichtung 13 einstellbar. Wird beispielsweise die Position der Fördervorrichtung 5 in Förderrichtung F über die Steuervorrichtung 13 um einen Betrag verstellt, wird entsprechend die Schnitttiefe des Schneidmessers um den gleichen Betrag vergrössert.

Weiter kann die Schnitttiefe auch verändert werden, in dem der Takt des Schneidwerks 6 gegenüber der Fördervorrichtung 5 verändert wird. Kommt die Schneidkante 11 z.B. früher mit dem Buchrücken 10 in Wirkung, nimmt die Schnitttiefe ab.

Zur Einstellung der geschnittenen Buchbreite, ist der Antrieb der Front- Schneideinheit 22 zum Antrieb der Fördervorrichtung 5 verstellbar ausgebildet. Alternativ könnte die Front-Schneideinheit 22 durch einen eigenen, nicht dargestellten, drehwinkelsteuerbaren Elektromotor angetrieben sein, der mit der Steuervorrichtung 13 verbunden ist. In diesem Fall lässt sich die Verstellung des Takts der Front- Schneideinheit 22 zur Fördervorrichtung 5, resp. die Einstellung der Buchbreite direkt durch die Verstellung der Synchronisation der elektrischen Antriebe erreichen.

Dem Schneidwerk 6 ist die mit diesem taktverbundene, senkrechte Schnitte zur gebundenen Kante 3 ausübende Schneidvorrichtung 8, die ein Schneidmesser 12 mit einer senkrecht zur Erstreckung des Buchrückens 10 verlaufenden Schneidkante 11 aufweist vorgelagert. In einer bevorzugten Ausführungsform ist die Schneidvorrichtung 8 an einem mit einem Messer 17 der

Kopf-/ Fuss- Schneideinheit 21 verbundenen Messerträger 23 angeordnet. Durch diese Anordnung wird in etwa synchron, jedoch um wenigstens einen Fördertakt früher zum Kopf-/ Fuss- Beschnitt, der Umschlag am Buchrücken 10 vorgeschnitten. Diese Anordnung hat zudem den Vorteil, dass bei Verstellung der Rückenlänge durch Verschieben der Messer 17 quer zur Förderrichtung F, die Schneidvorrichtung 8 automatisch mit verstellt wird. Ist die Front- Schneideinheit 22 stromaufwärts zur Kopf-/ Fuss- Schneideinheit 21 angeordnet, kann die Schneidvorrichtung 8 alternativ mit dem Messerträger 24 der Front- Schneideinheit 22 verbunden sein. Dabei muss allerdings, wegen der Einstellbarkeit auf verschiedene Formate, die Schneidvorrichtung 8 gegenüber dem Messer für den Frontschnitt quer zur Förderrichtung F einstellbar gestaltet sein.

Im dargestellten Ausführungsbeispiel ist das Schneidwerk 6 als ein einen Scherenschnitt ausübendes Schneidwerk 6 ausgebildet.

Die Erfindung beschränkt sich jedoch nicht auf Schneideinrichtungen 1, die nach diesem Schneidprinzip arbeiten, sondern schliesst ebenfalls gegen Schneidleisten schneidende Messer 10 aufweisende Schneidwerke 6 ein.

Denkbar ist auch eine Verwendung der erfindungsgemässen Vorrichtung in Schneidwerken 6 bei denen die Messer 17 zusätzlich zur Bewegung senkrecht zu den Flachseiten 2 eine überlagerte Bewegung parallel zu den Flachseiten 2 oder einen sogenannten Schwingschnitt ausführen.

Die Erfindung betrifft ebenso Schneideinrichtungen, bei denen der Schneidvorgang während dem Transport des Druckerzeugnisses 7 als auch im Stillstand des Druckerzeugnisses 7 erfolgt.

## Patentansprüche

1. Einrichtung (1) zum Beschneiden der Kopf- (19) und/oder Fusskante (20) von in Abständen hintereinander auf einer Flachseite (2) liegend und mit der gebundenen Kante (3) quer zur Förderrichtung (F) verlaufend, vorzugsweise voraus, in Fördermitteln (4) einer Fördervorrichtung (5) gehalten durch ein im Fördertakt verbundenes Schneidwerk (6) hindurch geführten Druckerzeugnissen (7), wobei dem Schneidwerk (6) eine mit diesem taktverbundene, senkrechte Schnitte zur gebundenen Kante (3) ausübende Schneidvorrichtung (8) vorgelagert ist, **dadurch gekennzeichnet, dass** die Schneidvorrichtung (8) ein Schneidmesser (12) mit einer senkrecht zur Erstreckung des Buchrückens (10) verlaufenden Schneidkante (11) aufweist und der Abstand der Schneidkante (11) zum Buchrücken (10), respektive die Schnitttiefe des Schneidmessers (12) im Buchrücken (10) durch eine Schneidwerk (6) und Fördervorrichtung (5) verbindende Steuervorrichtung (13) einstellbar ist.

2. Einrichtung nach Anspruch 1,**dadurch gekennzeichnet, dass** die Schnitttiefe des Schneidmessers (12) durch Veränderung der Postition der Fördervorrichtung (5) in Förderrichtung (F) oder des Taktes des Schneidwerks (6) gegenüber der Fördervorrichtung (5) veränderbar ist.

3. Einrichtung nach Anspruch 1 oder 2, mit einem einen Scherenschnitt ausübenden Schneidwerk (6).

4. Einrichtung nach Anspruch 1 oder 2, mit einem ein gegen eine Schneidleiste schneidendes Messer (17) aufweisenden Schneidwerk (6).

5. Einrichtung nach Anspruch 3 oder 4, **dadurch gekennzeichnet, dass** der Schneidvorgang im Stillstand eines Druckerzeugnisses (7) erfolgt.

6. Einrichtung nach Anspruch 3 oder 4, **dadurch gekennzeichnet, dass** der Schneidvorgang während dem Transport eines Druckerzeugnisses (7) erfolgt.

7. Einrichtung nach einem der Ansprüche 1 bis 6, **dadurch gekennzeichnet, dass** Schneidwerk (6) und/oder Fördervorrichtung (5) durch drehwinkelsteuerbare Elektromotoren (16) angetrieben sind, die mit der Steuervorrichtung (13) verbunden sind.

8. Einrichtung nach einem der Ansprüche 1 bis 7, mit einer Fördervorrichtung (5), die an einem umlaufenden Zugmittel (14) in Abständen miteinander befestigte Greifer (15) aufweist, in denen das Druckerzeugnis (7) im Bereich der gebundenen Kante (3) gehalten ist.

9. Einrichtung nach einem der Ansprüche 1 bis 8, mit einem als Kurbelschneider ausgebildeten Schneidwerk (6), dessen Schneidmesserenden jeweils durch Kurbeltriebe (9) angetrieben sind.

10. Verfahren zum Beschneiden der Kopf- (19) und/oder Fusskante (20) von in Abständen hintereinander auf einer Flachseite (2) liegend und mit der gebundenen Kante (3) quer zur Förderrichtung (F) verlaufend, vorzugsweise voraus, in Fördermitteln (4) einer Fördervorrichtung (5) gehalten durch ein im Fördertakt verbundenes Schneidwerk (6) hindurch geführten Druckerzeugnissen (7), wobei dem Schneidwerk (6) eine mit diesem taktverbundene, senkrechte Schnitte zur gebundenen Kante (3) ausübende Schneidvorrichtung (8) vorgelagert ist, **dadurch gekennzeichnet, dass** die Schneidvorrichtung (8) ein Schneidmesser (12) mit einer senkrecht zur Erstreckung des Buchrückens (10) verlaufenden Schneidkante (11) aufweist und der Abstand der Schneidkante (11) zum Buchrücken (10), respektive die Schnitttiefe des Schneidmessers (12) im Buchrücken (10) durch eine Schneidwerk (6) und Fördervorrichtung (5) verbindende Steuervorrichtung (13) eingestellt wird.

11. Verfahren nach Anspruch 10,**dadurch gekennzeichnet, dass** die Schnitttiefe des Schneidmessers (12) durch Veränderung der Position der Fördervorrichtung (5) in Förderrichtung (F) oder des Taktes des Schneidwerks (6) gegenüber der Fördervorrichtung (5) über die Steuervorrichtung (13) verändert wird.

12. Verfahren nach Anspruch 10 oder 11, **dadurch gekennzeichnet, dass** das Schneidwerk (6) einen Scherenschnitt ausübt.

13. Verfahren nach Anspruch 10 oder 11, **dadurch gekennzeichnet, dass** das Schneidwerk (6) ein Messer (17) und eine Schneidleiste aufweist und das Messer (17) gegen die Schneidleiste schneidet.

14. Verfahren nach Anspruch 12 oder 13, **dadurch gekennzeichnet, dass** der Schneidvorgang im Stillstand eines Druckerzeugnisses (7) erfolgt.

15. Verfahren nach Anspruch 12 oder 13, **dadurch gekennzeichnet, dass** der Schneidvorgang während dem Transport eines Druckerzeugnisses (7) erfolgt.

16. Verfahren nach einem der Ansprüche 10 bis 15, **dadurch gekennzeichnet, dass** Schneidwerk (6) und/oder Fördervorrichtung (5) durch mit der Steuervorrichtung (13) verbundene, drehwinkelsteuerbare Elektromotoren (16) angetrieben wird.

17. Verfahren nach einem der Ansprüche 10 bis 16, **dadurch gekennzeichnet, dass** die Fördervorrichtung (5) an einem umlaufenden Zugmittel (14) in Abständen miteinander befestigte Greifer (15) aufweist, in denen das Druckerzeugnis (7) im Bereich der gebundenen Kante (3) gehalten wird.

18. Verfahren nach einem der Ansprüche 10 bis 17, **dadurch gekennzeichnet, dass** das Schneidwerk (6) als Kurbelschneider ausgebildet ist und Schneidmesserenden des Schneidwerks (6)jeweils durch Kurbeltriebe (9) angetrieben werden.

## Claims

1. Device (1) for cutting the header (19) and/or footer (20) of printed products (7) fed successively at intervals through a cutter (6) coordinated with the feed cadence while lying on a flat side (2) with their bound edge (3) transverse to the feed direction (F) and preferably leading, and while held in conveying means (4) of a conveyor (5), a cutting device (8) being located upstream of the cutter (6) and performing cuts perpendicular to the bound edge (3) in cadence with the cutter (6), **characterised in that** the cutting device (8) has a knife (12) with a cutting edge (11) disposed perpendicularly to the extent of the book back (10) and the distance of the cutting edge (11) from the book back (10), or the depth of cut of the knife (12) in the book back (10), is adjustable by a control device (13) connecting the cutter (6) to the conveyor (5).

2. Device according to Claim 1, **characterised in that** the depth of cut of the knife (12) is variable by changing the position of the conveyor (5) in the feed direction (F) or the cadence of the cutter (6) with respect to the conveyor (5).

3. Device according to Claim 1 or 2, with a cutter (6) which performs a shear cut.

4. Device according to Claim 1 or 2, with a cutter (6) having a knife (17) which cuts against a cutting bar.

5. Device according to Claim 3 or 4, **characterised in that** the cutting process takes place while a printed product (7) is stationary.

6. Device according to Claim 3 or 4, **characterised in that** the cutting process takes place while a printed product (7) is being conveyed.

7. Device according to any one of Claims 1 to 6, **characterised in that** the cutter (6) and/or conveyor (5) is/are driven by rotation-angle controllable electric motors (16) connected to the control device (13).

8. Device according to any one of Claims 1 to 7, comprising a conveyor (5) having grippers (15) fastened to one another at intervals on a circulating traction means (14), in which grippers (15) the printed product (7) is held in the region of the bound edge (3).

9. Device according to any one of Claims 1 to 8, comprising a cutter (6) in the form of a crank trimmer, the knife ends of which are each driven by respective crank mechanisms (9).

10. Method for cutting the header (19) and/or footer (20) of printed products (7) fed successively at intervals through a cutter (6) coordinated with the feed cadence while lying on a flat side (2) with their bound edge (3) transverse to the feed direction (F) and preferably leading, and while held in conveying means (4) of a conveyor (5), a cutting device (8) being located upstream of the cutter (6) and performing cuts perpendicular to the bound edge (3) in cadence with the cutter (6), **characterised in that** the cutting device (8) has a knife (12) with a cutting edge (11) disposed perpendicularly to the extent of the book back (10) and the distance of the cutting edge (11) from the book back (10), or the depth of cut of the knife (12) in the book back (10), is adjusted by a control device (13) connecting the cutter (6) to the conveyor (5).

11. Method according to Claim 10, **characterised in that** the depth of cut of the knife (12) is varied by changing the position of the conveyor (5) in the feed direction (F) or the cadence of the cutter (6) with respect to the conveyor (5) using the control device (13).

12. Method according to Claim 10 or 11, **characterised in that** the cutter (6) performs a shear cut.

13. Method according to Claim 10 or 11, **characterised in that** the cutter (6) has a knife (17) and a cutting bar and the knife (17) cuts against the cutting bar.

14. Method according to Claim 12 or 13, **characterised in that** the cutting process takes place while a printed product (7) is stationary.

15. Method according to Claim 12 or 13, **characterised in that** the cutting process takes place while a printed product (7) is being conveyed.

16. Method according to any one of Claims 10 to 15, **characterised in that** the cutter (6) and/or conveyor (5) is/are driven by rotation-angle controllable electric motors (16) connected to the control device (13).

17. Method according to any one of Claims 10 to 16, **characterised in that** the conveyor (5) has grippers (15) fastened to one another at intervals on a circulating traction means (14), in which grippers (15) the printed product (7) is held in the region of the bound edge (3).

18. Method according to any one of Claims 10 to 17, **characterised in that** the cutter (6) is in the form of a crank trimmer and knife ends of the cutter (6) are each driven by respective crank mechanisms (9).

## Revendications

1. Dispositif (1) pour couper le bord supérieur (19) et/ou le bord inférieur (20) de produits imprimés (7) maintenus dans des moyens de transport (4) d'un dispositif de transport (5) en reposant à distance les uns à la suite des autres sur un côté plat (2) et avec le bord relié (3) s'étendant transversalement à la direction de transport (F), de préférence en avant, et dirigés à travers une unité de coupe (6) couplée à la cadence de transport, sachant que l'unité de coupe (6) est précédée d'un organe de coupe (8) couplé à la cadence de celle-ci et effectuant des coupes perpendiculaires au bord relié (3), **caractérisé en ce que** l'organe de coupe (8) présente une lame de coupe (12) dont le tranchant (11) s'étend perpendiculairement au développement du dos d'ouvrage (10), et la distance entre le tranchant (11) et le dos d'ouvrage (10), respectivement la profondeur de coupe de la lame de coupe (12) dans le dos d'ouvrage (10), peut être réglée par un dispositif de commande (13) reliant l'unité de coupe (6) et le dispositif de transport (5).

2. Dispositif selon la revendication 1, **caractérisé en ce que** la profondeur de coupe de la lame de coupe (12) peut être modifiée en modifiant la position du dispositif de transport (5) dans la direction de transport (F) ou la cadence de l'unité de coupe (6) par rapport au dispositif de transport (5).

3. Dispositif selon la revendication 1 ou 2, avec une unité de coupe (6) effectuant une coupe de cisaillement.

4. Dispositif selon la revendication 1 ou 2, avec une unité de coupe (6) présentant un couteau (17) effectuant la coupe contre une barre de coupe.

5. Dispositif selon la revendication 3 ou 4, **caractérisé en ce que** l'opération de coupe s'effectue avec un produit imprimé (7) à l'arrêt.

6. Dispositif selon la revendication 3 ou 4, **caractérisé en ce que** l'opération de coupe s'effectue pendant le transport d'un produit imprimé (7).

7. Dispositif selon l'une des revendications 1 à 6, **caractérisé en ce que** l'unité de coupe (6) et/ou le dispositif de transport (5) sont entraînés par des moteurs électriques (16) à angle de rotation réglable, qui sont reliés au dispositif de commande (13).

8. Dispositif selon l'une des revendications 1 à 7, avec un dispositif de transport (5) qui présente des pinces (15) fixées à distance les unes des autres sur un moyen de traction circulant (14), par lesquelles le produit imprimé (7) est maintenu dans la région du bord relié (3).

9. Dispositif selon l'une des revendications 1 à 8, avec une unité de coupe (6) réalisée sous forme d'unité de coupe à manivelle, dont les extrémités de lames de coupe sont respectivement entraînées par des mécanismes à manivelle (9).

10. Procédé pour couper le bord supérieur (19) et/ou le bord inférieur (20) de produits imprimés (7) maintenus dans des moyens de transport (4) d'un dispositif de transport (5) en reposant à distance les uns à la suite des autres sur un côté plat (2) et avec le bord relié (3) s'étendant transversalement à la direction de transport (F), de préférence en avant, et dirigés à travers une unité de coupe (6) couplée à la cadence de transport, sachant que l'unité de coupe (6) est précédée d'un organe de coupe (8) couplé à la cadence de celle-ci et effectuant des coupes perpendiculaires au bord relié (3), **caractérisé en ce que** l'organe de coupe (8) présente une lame de coupe (12) dont le tranchant (11) s'étend perpendiculairement au développement du dos d'ouvrage (10), et la distance entre le tranchant (11) et le dos d'ouvrage (10), respectivement la profondeur de coupe de la lame de coupe (12) dans le dos d'ouvrage (10), est réglée par un dispositif de commande (13) reliant l'unité de coupe (6) et le dispositif de transport (5).

11. Procédé selon la revendication 10, **caractérisé en ce que** la profondeur de coupe de la lame de coupe (12) est modifiée en modifiant, au moyen du dispositif de commande (13), la position du dispositif de transport (5) dans la direction de transport (F) ou la cadence de l'unité de coupe (6) par rapport au dispositif de transport (5).

12. Procédé selon la revendication 10 ou 11, **caractérisé en ce que** l'unité de coupe (6) effectue une coupe de cisaillement.

13. Procédé selon la revendication 10 ou 11, **caractérisé en ce que** l'unité de coupe (6) présente un couteau (17) et une barre de coupe, et le couteau (17) effectue la coupe contre la barre de coupe.

14. Procédé selon la revendication 12 ou 13, **caractérisé en ce que** l'opération de coupe s'effectue avec un produit imprimé (7) à l'arrêt.

15. Procédé selon la revendication 12 ou 13, **caractérisé en ce que** l'opération de coupe s'effectue pendant le transport d'un produit imprimé (7).

16. Procédé selon l'une des revendications 10 à 15, **caractérisé en ce que** l'unité de coupe (6) et/ou le dispositif de transport (5) sont entraînés par des moteurs électriques (16) à angle de rotation réglable, qui sont reliés au dispositif de commande (13).

17. Procédé selon l'une des revendications 10 à 16, **caractérisé en ce que** le dispositif de transport (5) présente des pinces (15) fixées à distance les unes des autres sur un moyen de traction circulant (14), par lesquelles le produit imprimé (7) est maintenu dans la région du bord relié (3).

18. Procédé selon l'une des revendications 10 à 17, **caractérisé en ce que** l'unité de coupe (6) est réalisée sous forme d'unité de coupe à manivelle, et les extrémités des lames de coupe de l'unité de coupe (6) sont respectivement entraînées par des mécanismes à manivelle (9).
